# FASCICULE DE BREVET EUROPEEN

(11) **EP 1 949 973 B1**
(45) Date de publication et mention de la délivrance du brevet: **11.02.2015**
(21) Numéro de dépôt: 07122890.2
(22) Date de dépôt: 11.12.2007
(51) Int. Cl.: B05B 11/00

(54) **Pompe pour distribuer une dose de produit fluide et gamme comprenant de telles pompes**
Pumpe zur Ausgabe einer Dosis eines flüssigen Produkts und Sortiment, das solche Pumpen umfasst
Pump for dispensing a dose of a liquid product and range including such pumps

(30) Priorité: 23.01.2007 FR 0700462
(43) Date de publication de la demande: 30.07.2008
(73) Titulaire: Albéa le Tréport, 76470 Le Tréport (FR)
(72) Inventeur: Langlois, Yohann, 80210 Feuquières en Vimeu (FR); Roy, Christophe, 76200 Dieppe (FR)
(74) Mandataire: Sayettat, Julien Christian

(56) Documents cités:
- EP-A- 1 266 696
- WO-A-01/78903
- WO-A-2006/008597
- US-A- 2 593 591

## Description

L'invention se rapporte à une pompe pour distribuer une dose de produit fluide ainsi qu'à une gamme comprenant de telles pompes.

Plus particulièrement, l'invention se rapporte à une pompe pour distribuer une dose de produit fluide, comprenant :
- un corps tubulaire s'étendant selon un axe central entre une première et une deuxième extrémités et comportant un orifice d'admission au voisinage de la première extrémité,
- un organe d'extrémité présentant une ouverture centrale et associé à la deuxième extrémité du corps, l'organe d'extrémité comportant une paroi tubulaire qui s'étend selon l'axe central et qui présente une surface extérieure et une surface intérieure, l'organe d'extrémité comportant une butée de repos et une butée de fin de course,
- un organe de compression monté mobile à l'intérieur du corps selon une course axiale entre une position de repos, éloignée de l'orifice d'admission et dans laquelle ledit organe de compression est en butée contre la butée de repos, et une position de fin de course, rapprochée de l'orifice d'admission et dans laquelle ledit organe de compression est en butée contre la butée de fin de course, ledit organe de compression étant rappelé élastiquement vers la position de repos et comprenant un gicleur s'étendant dans l'ouverture centrale de l'organe d'extrémité, un piston coulissant à l'intérieur du corps et un orifice d'échappement,
- une chambre de dosage formée entre l'orifice d'admission et l'orifice d'échappement et délimitée par le corps et l'organe de compression,
- un clapet d'admission et un clapet d'échappement adaptés pour obturer sélectivement respectivement l'orifice d'admission et l'orifice d'échappement.

Le document WO-2006/008597 décrit une pompe de ce type dans laquelle l'organe d'extrémité est pourvu d'une rainure pour limiter la course de l'organe de compression.

Toutefois, dans une telle pompe, l'organe de compression peut être décalé angulairement par rapport à l'axe central, provoquant un défaut d'étanchéité entre le piston et le corps ainsi qu'un risque d'usure prématurée du piston.

L'invention vise à pallier les problèmes évoqués ci-dessus.

A cet effet, l'invention propose une pompe du type précité dans laquelle la butée de fin de course est formée par un épaulement ménagé sur la surface intérieure de l'organe d'extrémité, le gicleur comprenant une collerette mobile dans l'organe d'extrémité en regard de la surface intérieure dudit organe d'extrémité, la collerette étant adaptée pour être en butée contre l'épaulement en position de fin de course.

Ainsi, la collerette offre un guidage du gicleur dans l'organe d'extrémité lorsque l'organe de compression est déplacé selon la course. De plus, en position de fin de course, l'appui de la collerette sur l'épaulement est réparti de manière uniforme à l'intérieur de l'organe d'extrémité. L'organe de compression s'étend selon l'axe central à tous les stades du fonctionnement de la pompe, ce qui assure un appui réparti entre le piston et le corps. L'étanchéité entre le piston et le corps peut ainsi être assurée et l'usure du piston peut être limitée.

Dans des modes de réalisation particuliers, la pompe peut présenter, de manière éventuellement complémentaire, une ou plusieurs des dispositions suivantes :
- le gicleur est adapté pour être en butée directement contre la butée de fin de course en position de fin de course,
- l'organe d'extrémité comporte une jupe tubulaire emmanchée à l'intérieur du corps et présentant une extrémité libre qui forme la butée de repos, le piston étant en butée directement contre l'extrémité libre de la jupe en position de repos : l'extrémité libre de la jupe peut alors former une partie sensible de l'organe d'extrémité permettant de réaliser une étanchéité entre le piston et l'organe d'extrémité en position de repos, la pompe telle que définie ci-dessus peut permettre d'éviter la modification de cette partie de l'organe d'extrémité et d'éviter l'adaptation, la mise au point et le contrôle particulièrement précis et délicats des machines de conception de cette partie,
- la jupe comporte une zone extrême axiale qui comprend l'extrémité libre et qui est décalée radialement vers l'intérieur du corps, le piston comportant une rainure annulaire dans laquelle la zone extrême est disposée en contact étanche en position de repos.

L'invention vise également à permettre la réalisation simple d'une gamme de pompes dans laquelle les pompes présentant des composants, des matériaux, des caractéristiques techniques et un fonctionnement analogues peuvent distribuer des doses de produit fluide de volume différent.

A cet effet, l'invention propose également une gamme de pompes comprenant au moins des première et deuxième pompes telles que définies ci-dessus, lesdites première et deuxième pompes étant adaptées pour distribuer des doses de produit fluide présentant respectivement des premier et deuxième volumes différents, les butées de fin de course respectives de l'organe d'extrémité des première et deuxième pompes étant situées respectivement à des première et deuxième distances de l'orifice d'admission, lesdites première et deuxième distances étant différentes l'une de l'autre

Chaque pompe d'une telle gamme est adaptée pour distribuer une dose de produit fluide d'un volume déterminé. L'organe d'extrémité forme un module unique permettant le réglage du volume de la dose à distribuer de sorte à réduire le nombre d'opérations de fabrication et à limiter l'adaptation des machines de conception pour pouvoir faire varier les volumes de la dose à distribuer par les pompes d'une même gamme.

D'autres objets et avantages de l'invention apparaîtront à la lecture de la description qui suit, faite en référence aux dessins annexés dans lesquels :
- la figure 1 est une représentation en coupe longitudinale d'une pompe dans une position de repos selon un mode de réalisation de l'invention, ladite pompe étant adaptée pour distribuer une dose de produit fluide présentant un premier volume,
- la figure 2 est une représentation en coupe longitudinale de la pompe de la figure 1 dans une position de fin de course,
- la figure 3 est une représentation en coupe longitudinale d'une pompe analogue à celle de la figure 1 dans la position de repos, ladite pompe étant adaptée pour distribuer une dose de produit fluide présentant un deuxième volume différent du premier volume,
- la figure 4 est une représentation en coupe longitudinale de la pompe de la figure 3, dans la position de fin de course.

Sur les figures, les mêmes références désignent des éléments identiques ou analogues.

Sur les figures, on représente un mode de réalisation particulier d'une pompe permettant de distribuer une dose de produit fluide, liquide ou visqueux, par exemple du domaine de la parfumerie, de la pharmacie, de la cosmétique ou autre.

La pompe peut appartenir à une gamme de pompes dans laquelle des pompes, présentant des composants, des matériaux, des caractéristiques techniques et un fonctionnement analogues, sont adaptées pour distribuer des doses de produit fluide présentant des volumes différents.

La pompe comprend :
- un corps 1 tubulaire s'étendant selon un axe central A entre une première 3 et une deuxième 4 extrémités et comportant un orifice d'admission 6 du produit fluide au voisinage de la première extrémité 3,
- un organe de compression monté mobile à l'intérieur du corps 1 selon une course axiale entre une position de repos, éloignée de l'orifice d'admission 6 (figures 1 et 3), et une position de fin de course, rapprochée de l'orifice d'admission 6 (figures 2 et 4), l'organe de compression comprenant un orifice d'échappement.

La pompe est destinée à être disposée par la première extrémité 3 du corps 1 dans une ouverture d'un réservoir, non représenté, et fixée de façon connue en soi, par exemple par emmanchement et/ou au moyen d'un organe de fixation, au réservoir de sorte à pouvoir prélever une dose de produit fluide contenu dans le réservoir.

Dans la suite de la description, les termes « supérieur » ou « haut » et « inférieur » ou « bas » seront compris par rapport à des localisations situées respectivement à proximité de la deuxième extrémité 4 du corps 1 et à proximité de la première extrémité 3 du corps 1. Par ailleurs, les termes « axial » ou « longitudinal » et « radial » ou « transversal » font référence à des plans respectivement parallèle et perpendiculaire à l'axe central A.

Le corps 1 et l'organe de compression délimitent une chambre de dosage 2 formée entre l'orifice d'admission 6 et l'orifice d'échappement. L'organe de compression peut alors être déplacé à l'intérieur du corps 1 selon la course de sorte, en faisant varier le volume de la chambre de dosage 2, à pouvoir alternativement faire entrer du produit fluide dans la chambre de dosage 2 par l'orifice d'admission 6 et faire sortir le produit fluide de la chambre de dosage 2 par l'orifice d'échappement.

Le corps 1 comporte une paroi latérale 7 annulaire dans laquelle l'organe de compression est monté. La paroi latérale 7 présente une surface intérieure, une surface extérieure, une extrémité inférieure, une extrémité supérieure ouverte comportant un rebord annulaire 5 saillant vers l'extérieur et formant la deuxième extrémité 4 du corps 1.

Un trou traversant formant trou d'évent 8 peut être ménagé dans la paroi latérale 7 de sorte à permettre un passage d'air entre l'extérieur et l'intérieur du réservoir pour compenser la dose de produit fluide prélevé par la pompe.

Dans le mode de réalisation particulier représenté, on prévoit que le corps 1 puisse également présenter une paroi inférieure annulaire 9 qui s'étend depuis l'extrémité inférieure de la paroi latérale 7 et dont l'extrémité libre forme la première extrémité 3 du corps 1, c'est-à-dire l'extrémité inférieure.

La paroi inférieure 9 comporte intérieurement l'orifice d'admission 6 et un clapet d'admission, par exemple un clapet à bille comprenant une bille 10 et un siège 11, adapté pour permettre l'obturation sélective de l'orifice d'admission 6, c'est-à-dire son ouverture, la bille 10 étant écartée du siège 11, ou sa fermeture, la bille 10 reposant sur le siège 11. Des organes de butée 12 peuvent être prévus en regard et à distance du siège 11 pour former une cage limitant les déplacements de la bille 10.

La paroi inférieure 9 peut par exemple recevoir par emmanchement un tube plongeur, non représenté, permettant de mettre en communication la chambre de dosage avec le réservoir.

L'invention n'est toutefois pas limitée notamment à un corps 1 ou un clapet d'admission tels que décrits ci-dessus. Par exemple, le corps 1 peut être dépourvu de paroi inférieure 9, l'extrémité inférieure de la paroi latérale 7 formant la première extrémité 3 du corps 1, ou comprendre une paroi intérieure entourée par la paroi latérale 7, le clapet d'admission et l'orifice d'admission 6 étant adaptés en conséquence.

La pompe comprend en outre un organe d'extrémité 14 présentant une ouverture centrale et associé à l'extrémité supérieure 4 du corps 1.

Pour fermer l'extrémité supérieure 4 du corps 1 et permettre le guidage de l'organe de distribution en translation selon l'axe central A, l'organe d'extrémité 14 peut comporter une paroi tubulaire qui s'étend selon l'axe central A. L'organe d'extrémité 14 présente alors une surface extérieure et une surface intérieure qui délimite l'ouverture centrale.

En particulier, la paroi tubulaire de l'organe d'extrémité 14 peut former une jupe 14a tubulaire inférieure emmanchée à l'intérieur du corps 1. La surface extérieure de la jupe 14a peut alors être disposée au moins localement en contact avec la surface intérieure de la paroi latérale 7 du corps 1. Par exemple, un jonc annulaire 28 peut être prévu sur la surface extérieure de la jupe 14a pour venir en contact avec la surface intérieure du corps 1 et permettre la fixation de l'organe d'extrémité 14 à l'intérieur du corps 1. Par ailleurs, un épaulement 15 saillant radialement vers l'extérieur peut être prévu à une extrémité de la jupe 14a pour reposer sur le rebord 5 du corps 1.

La jupe 14a peut alors présenter une extrémité libre 37, à l'opposé de l'épaulement 15, qui peut être écartée de la surface intérieure du corps 1. En particulier, la jupe 14a peut comporter une zone extrême 38 axiale qui comprend l'extrémité libre 37 et qui est décalée radialement par rapport à l'axe central A vers l'intérieur du corps 1. Un espace annulaire peut ainsi être formé entre la surface intérieure du corps 1 et la surface extérieure de la zone extrême 38 de la jupe 14a.

Pour faciliter l'introduction de la jupe 14a de l'organe d'extrémité 14, la surface intérieure de la paroi latérale 7 du corps 1 peut être adaptée et, par exemple, présenter une partie élargie à l'extrémité supérieure 4 et une partie restreinte contre laquelle la jupe 14a est emmanchée, une portion inclinée joignant les deux parties.

Dans d'autres modes de réalisation, on peut prévoir d'associer l'organe d'extrémité 14 à la deuxième extrémité 4 du corps 1 par tout autre moyen et l'organe d'extrémité 14 peut être associé à la surface extérieure de la paroi latérale 7 du corps 1.

Sur les figures, la paroi tubulaire de l'organe d'extrémité 14 peut également former un manchon 14b tubulaire supérieur qui fait saillie par rapport à l'extrémité supérieure 4 du corps 1.

L'organe de compression comprend :
- un gicleur 20 s'étendant dans l'ouverture centrale de l'organe d'extrémité 14,
- un piston 25 coulissant à l'intérieur du corps 1.

Dans le mode de réalisation représenté, le gicleur 20 peut comprendre un tube d'actionnement 21 axial allongé qui délimite un conduit de sortie pour le produit fluide depuis la chambre de dosage 2 vers l'extérieur.

Le tube d'actionnement 21 s'étend à l'intérieur de l'organe d'extrémité 14 et comprend une extrémité inférieure ouverte, disposée à l'intérieur du corps 1 et située à proximité de l'orifice d'admission 6, et une extrémité supérieure ouverte, située à distance de l'orifice d'admission 6 et saillante par rapport à l'extrémité supérieure 4 du corps 1.

L'extrémité supérieure du tube d'actionnement 21 peut être adaptée pour permettre la fixation d'un organe d'actionnement, tel qu'un poussoir non représenté, sur lequel un utilisateur peut exercer une pression pour actionner la pompe en déplaçant le gicleur 20 depuis la position de repos vers la position de fin de course.

En outre, on prévoit que le gicleur 20 soit rappelé élastiquement vers la position de repos.

Pour ce faire, le tube d'actionnement 21 peut présenter une bordure 23 annulaire qui s'étend radialement vers l'extérieur. Un organe élastique, par exemple un ressort de compression 17, peut alors s'étendre entre la bordure 23 du tube d'actionnement 21 et une saillie radiale 16 qui s'étend depuis la surface intérieure de l'organe d'extrémité 14 vers l'intérieur, sensiblement à l'opposé du jonc 28.

Le ressort de compression 17 ainsi disposé autour du tube d'actionnement 21 à l'extérieur de la chambre de dosage 2 permet d'améliorer la compacité de la pompe et d'éviter le contact entre le produit fluide et le ressort de compression 17. On peut toutefois prévoir, en variante, toute autre disposition adaptée du ressort de compression 17, notamment à l'extérieur de l'organe d'extrémité 14, ou tout autre type d'organe élastique.

Pour définir la course axiale de l'organe de compression, la pompe présente en outre .
- une butée de repos contre laquelle l'organe de compression est en butée en position de repos, comme représenté sur les figures 1 et 3, et
- une butée de fin de course contre laquelle l'organe de compression est en butée en position de fin de course, comme représenté sur les figures 2 et 4.

On prévoit, en particulier, que l'organe d'extrémité 14 comporte la butée de repos et la butée de fin de course.

On peut notamment prévoir que l'extrémité libre 37 de la jupe 14a forme la butée de repos contre laquelle le piston 25 est directement en butée en position de repos de l'organe de compression.

Par ailleurs, la butée de fin de course peut être ménagée, par exemple sous la forme d'un épaulement 39, sur la surface intérieure de l'organe d'extrémité 14. Le gicleur 20 peut alors être adapté pour être en butée directement contre l'épaulement 39 en position de fin de course. L'épaulement 39 constitue une saillie annulaire sur la surface intérieure de la paroi tubulaire de l'organe d'extrémité.

La butée de repos est alors située entre la butée de fin de course et l'extrémité inférieure 3 du corps. La course axiale de l'organe de compression est définie par la différence entre, d'une part, la distance des parties du piston 25 et du gicleur 20 destinées à venir en butée sur les butées de repos et de fin de course et, d'autre part, la distance entre l'extrémité libre 37 et l'épaulement 39 de l'organe d'extrémité 14.

Afin de pouvoir disposer d'un même encombrement de l'organe d'extrémité 14 ainsi que d'une hauteur de jupe 14a identique quel que soit le volume de la dose à distribuer, on peut prévoir que les butées de repos et de fin de course soient situées respectivement à des première d1 et deuxième d2 distances de l'orifice d'admission 6, la première distance d1 étant fixe quel que soit le volume de la dose à distribuer et la deuxième distance d2 étant adaptée pour être modulée de sorte à définir un volume pour la dose.

Toutes les pompes d'une même gamme distribuant des doses de volumes différents peuvent ainsi présenter une même position de repos, ce qui simplifie la réalisation des organes d'habillage de la partie supérieure de la pompe et d'actionnement qui peuvent être les mêmes pour toutes les pompes. En outre, l'extrémité libre 37 de la jupe 14a peut être adaptée notamment pour réaliser une étanchéité entre le piston 25 et l'organe d'extrémité 14, en position de repos, sans avoir à être modifiée et mise au point d'une pompe à l'autre.

Par exemple, sur les figures 1 et 2, on représente une première pompe adaptée pour distribuer des doses de produit fluide présentant un premier volume. L'extrémité libre 37 de l'organe d'extrémité 14 est située à une distance d1 de l'orifice d'admission 6 et l'épaulement 39 est situé à une distance d2 de l'orifice d'admission 6. L'épaulement 39 peut alors se trouver sur la surface intérieure de la jupe 14a.

Et sur les figures 3 et 4, une deuxième pompe appartenant à la même gamme que la première pompe est adaptée pour distribuer des doses de produit fluide présentant un deuxième volume différent du premier volume, par exemple inférieur au premier volume. L'extrémité libre 37 de l'organe d'extrémité 14 est située à la même distance d1 de l'orifice d'admission 6 que celle la première pompe mais l'épaulement 39 est situé à une distance d2' de l'orifice d'admission 6 différente, par exemple supérieure, de celle de la première pompe. L'épaulement 39 peut alors se trouver sur la surface intérieure du manchon 14b.

Pour assurer le guidage en translation selon l'axe central A du tube d'actionnement 21, le tube d'actionnement 21 peut comprendre une collerette 19 qui s'étend axialement depuis l'extrémité libre de la bordure 23 du tube d'actionnement 21 pour pouvoir être en butée contre l'épaulement 39 annulaire en position de fin de course. En position de fin de course, l'appui de la collerette 19 sur l'épaulement 39 peut ainsi être réparti de manière uniforme sur une zone annulaire de l'organe d'extrémité 14. Le tube d'actionnement 21 est maintenu selon l'axe A ce qui assure un appui réparti entre le piston 25 et le corps 1.

La collerette 19 qui entoure une partie du tube d'actionnement 21 présente une dimension transversale extérieure sensiblement égale ou inférieure à la dimension transversale intérieure d'une partie de la surface intérieure de l'organe d'extrémité 14 de sorte à être mobile, notamment conjointement avec le tube d'actionnement 21, dans l'organe d'extrémité 14 en regard de la surface intérieure dudit organe d'extrémité 14.

Dans le mode de réalisation représenté, la collerette 19 est venue de matière avec le tube d'actionnement 21. En variante, on peut toutefois prévoir que la collerette 19 et/ou la bordure 23 soient rapportées. D'autre part, on peut également prévoir que la position sur le gicleur 20 et/ou la longueur de la collerette 19 soient également modulables pour pouvoir faire varier la course de l'organe de compression et le volume de la dose de produit fluide à distribuer.

Par ailleurs, on prévoit, sur les figures, que le gicleur 20 puisse également comprendre un insert 22 allongé assemblé au tube d'actionnement 21. L'insert 22 peut comporter une base 30 qui s'étend globalement transversalement par rapport à l'axe central A et qui est disposée à l'intérieur de la chambre de dosage 2 en regard de l'orifice d'admission 6. Par exemple, la base 30 peut présenter une concavité tournée vers le haut et comprendre une partie centrale 31 et une collerette 32 périphérique tronconique s'évasant vers le haut.

L'insert 22 et le tube d'actionnement 21 définissent entre eux un ou plusieurs passages, formant l'orifice d'échappement, pour le produit fluide depuis la chambre de dosage 2 vers le conduit de sortie.

Le piston 25 peut alors être monté coulissant axialement sur le gicleur 20 et comprendre des portées d'étanchéité annulaires adaptées pour venir en contact étanche avec des portées d'étanchéité annulaires formées sur la base 30 et ainsi former un clapet d'échappement 33 obturant sélectivement, lors du coulissement du piston 25 sur le gicleur 20, l'orifice d'échappement.

Le tube d'actionnement 21 peut présenter, au voisinage de l'extrémité inférieure, une portion extrême 24 de dimension transversale réduite. La portion extrême 24 sur laquelle le piston 25 est monté coulissant peut, par exemple, être délimitée vers le haut par un épaulement ou une portion évasée 18.

Pour permettre le montage du piston 25 sur le gicleur 20 présentant, d'une part, la bordure 23 et la portion évasée 18 sur le tube d'actionnement 21 et, d'autre part, la base 30 sur l'insert 22, le tube d'actionnement 21 et l'insert 22 peuvent être deux pièces distinctes assemblées après que le piston 25 a été monté sur le tube d'actionnement 21. En particulier, l'insert 22 peut être inséré dans l'extrémité ouverte du tube d'actionnement 21.

Par ailleurs, la bordure 23 étant venue de matière avec le tube d'actionnement 21, la portion extrême 24 du tube d'actionnement 21 est insérée dans l'organe d'extrémité 14 par l'ouverture centrale du manchon 14b préalablement à l'assemblage du piston 25 et de l'insert 22 et au montage de l'organe d'extrémité 14 sur le corps 1 de la pompe. Comme indiqué précédemment, la bordure 23 et la collerette 19 peuvent toutefois être rapportées, le montage de l'organe d'extrémité 14 pouvant alors être réalisé après l'assemblage du piston 25 et de l'insert 22.

Pour que le positionnement relatif de l'insert 22 et du tube d'actionnement 21 puisse assurer un contact étanche et uniforme entre les portées d'étanchéité de la base 30 et du piston 25 et un appui satisfaisant du piston 25 sur le corps 1 de la pompe, un rotulage peut être ménagé entre l'insert 22 et le tube d'actionnement 21.

En particulier, l'insert 22 peut comporter une tige 34 qui s'étend depuis la partie centrale 31 de la base 30 sensiblement perpendiculairement à celle-ci. La tige 34 peut comprendre une extrémité libre, à l'opposé de la base 30, pourvue d'une tête 35 encliquetée sur un rebord annulaire 36 formé à l'intérieur du tube d'actionnement 21, un jeu axial et un jeu transversal étant ménagés entre l'insert 22 et le tube d'actionnement 21.

Dans d'autres modes de réalisation, l'insert 22 peut comprendre une tige 34 creuse qui délimite une partie inférieure du conduit de sortie et l'orifice d'échappement peut être prévu transversalement sur le tube d'actionnement 21 ou, le cas échéant, sur la tige creuse.

Le piston 25 est adapté pour venir en appui étanche contre la surface intérieure de la paroi latérale 7 du corps 1 et en contact avec les portées d'étanchéité de la base 30.

En particulier, le piston 25 peut comprendre un manchon central 26 monté coulissant sur la portion extrême 24 du tube d'actionnement 21 entre la portion évasée 18 et la base 30, la distance entre la portion évasée 18 et la base 30 étant adaptée pour obtenir une ouverture suffisante du clapet d'échappement 33. En variante, dans le cas où l'insert 22 comprend une tige 34 creuse, on pourrait prévoir de monter le piston 25 sur l'insert 22.

Le manchon central 26 peut présenter une extrémité libre inférieure qui s'étend dans la concavité de la base 30 de sorte à définir les portées d'étanchéité venant en contact avec les portées d'étanchéité de la base 30. Les portées d'étanchéité de la base 30 peuvent ainsi être situées de part et d'autre de l'extrémité libre du manchon 26 pour réaliser une étanchéité améliorée du clapet d'échappement 33.

Le piston 25 peut également comprendre une douille 27 annulaire axiale entourant le manchon central 26 et reliée à celui-ci par une paroi sensiblement radiale. La douille 27 peut définir une lèvre supérieure et une lèvre inférieure qui viennent en contact frottant avec la surface intérieure de la paroi latérale 7 du corps 1, le trou d'évent 8 étant disposé entre les lèvres supérieure et inférieure en position de repos.

Pour améliorer l'étanchéité entre l'organe d'extrémité 14 et le piston 25 en position de repos, le piston 25 peut comporter une rainure annulaire 41, formée par exemple entre la lèvre supérieure et le manchon central 26, dans laquelle la zone extrême 38 de la jupe 14a est disposée en contact étanche en position de repos.

En relation avec les figures, on décrit l'actionnement de la pompe par l'utilisateur pour distribuer une dose de produit fluide.

En l'absence de sollicitation extérieure, le gicleur 20 sollicité par le ressort de compression 17 est dans sa position de repos (figures 1 et 3). Le piston 25 est en butée contre l'extrémité libre 37 de la jupe 14a de l'organe d'extrémité 14, un contact étanche étant établi entre la zone extrême 38 de la jupe 14a et le piston 25. L'extrémité libre du manchon central 26 repose contre la base 30 pour fermer le clapet d'échappement 33. Par ailleurs, le clapet d'admission est fermé.

Dans les modes de réalisation représentés, on prévoit que la force de frottement entre le piston 25 et le corps 1 soit supérieure à la force de frottement entre le piston 25 et le gicleur 20. Lorsque l'utilisateur exerce une pression P, par l'intermédiaire par exemple du poussoir, sur le tube d'actionnement 21, du fait de la différence entre les forces de frottement, le tube d'actionnement 21 coulisse par rapport au piston 25 de sorte à ouvrir le clapet d'échappement 33. Par exemple, le tube d'actionnement 21 peut coulisser par rapport au piston 25 jusqu'à ce que l'extrémité inférieure du tube d'actionnement 21 vienne en butée contre un rétrécissement du manchon central 26 ou jusqu'à ce que l'épaulement ou la portion évasée 18 du tube d'actionnement 21 vienne en butée contre le manchon central 26.

Ensuite, le déplacement du tube d'actionnement 21 entraîne le déplacement du piston 25 vers l'orifice d'admission 6. Le déplacement du gicleur 20 peut être poursuivi jusqu'à ce que la collerette 19 vienne en butée contre l'épaulement 39 annulaire. L'organe de compression atteint la position de fin de course (figures 2 et 4), le clapet d'admission étant alors fermé.

Lorsque l'utilisateur relâche la pression P sur le poussoir, le ressort de compression 17 sollicite le tube d'actionnement 21 vers la position éloignée et, du fait de la différence des forces de frottement, le tube d'actionnement 21 coulisse par rapport au piston 25 jusqu'à ce que le manchon central 26 vienne en contact avec la base 30 et ferme le clapet d'échappement 33. Ensuite, la remontée du gicleur 20 s'accompagne de la remontée du piston 25 dans le corps 1 et donc d'une augmentation du volume de la chambre de dosage 2. Une dépression est créée dans la chambre de dosage 2, ce qui provoque l'ouverture du clapet d'admission, la bille 10 étant décalée par rapport au siège 11, et une aspiration du produit dans la chambre de dosage 2.

Dans d'autres modes de réalisation, on pourrait prévoir de commander l'ouverture et la fermeture du clapet d'échappement 33 à l'aide d'un organe élastique tel qu'un ressort de pré-compression, notamment en présence d'un produit fluide de basse viscosité, ce ressort étant en appui haut d'une part sur le gicleur 20, par exemple contre un épaulement, et d'autre part en appui bas contre le piston 25, et ce afin qu'il soit nécessaire qu'une certaine pression soit atteinte dans la chambre de dosage 2 pour que le clapet d'échappement 33 s'ouvre.

Dans une phase d'amorçage, le déplacement du gicleur 20 de la position de repos vers la position de fin de course permet, lorsque la chambre de dosage 2 est remplie d'air, avant la première utilisation, de chasser l'air pour le remplacer par du produit fluide.

Pour assurer un amorçage rapide de la pompe et améliorer les capacités d'aspiration de la pompe, la base 30 présente un organe de remplissage 40, par exemple venu de matière avec l'extrémité libre de la collerette 32. L'organe de remplissage 40 peut être adapté pour occuper un volume mort de la chambre de dosage 2, par exemple entre le manchon central 26 et la douille 27. On peut également prévoir que l'organe de remplissage 40 soit adapté pour venir en appui contre la surface intérieure de la douille 27 en position de repos pour améliorer l'étanchéité de la pompe.

## Revendications

1. Pompe pour distribuer une dose de produit fluide, comprenant :
- un corps (1) tubulaire s'étendant selon un axe central (A) entre une première (3) et une deuxième (4) extrémités et comportant un orifice d'admission (6) au voisinage de la première extrémité (3),
- un organe d'extrémité (14) présentant une ouverture centrale et associé à la deuxième extrémité (4) du corps (1), l'organe d'extrémité (14) comportant une paroi tubulaire qui s'étend selon l'axe central (A) et qui présente une surface extérieure et une surface intérieure, l'organe d'extrémité (14) comportant une butée de repos (37) et une butée de fin de course (39),
- un organe de compression monté mobile à l'intérieur du corps (1) selon une course axiale entre une position de repos, éloignée de l'orifice d'admission (6) et dans laquelle ledit organe de compression est en butée contre la butée de repos (37), et une position de fin de course, rapprochée de l'orifice d'admission (6) et dans laquelle ledit organe de compression est en butée contre la butée de fin de course (39), ledit organe de compression étant rappelé élastiquement vers la position de repos et comprenant un gicleur (20) s'étendant dans l'ouverture centrale de l'organe d'extrémité (14), un piston (25) coulissant à l'intérieur du corps (1) et un orifice d'échappement,
- une chambre de dosage (2) formée entre l'orifice d'admission (6) et l'orifice d'échappement et délimitée par le corps (1) et l'organe de compression,
- un clapet d'admission et un clapet d'échappement (33) adaptés pour obturer sélectivement respectivement l'orifice d'admission (6) et l'orifice d'échappement,
ladite pompe étant **caractérisée en ce que** la butée de fin de course (39) est formée par un épaulement ménagé sur la surface intérieure de l'organe d'extrémité (14), le gicleur (20) comprenant une collerette (19) mobile dans l'organe d'extrémité (14) en regard de la surface intérieure dudit organe d'extrémité (14), la collerette (19) étant adaptée pour être en butée contre l'épaulement (39) en position de fin de course.

2. Pompe selon la revendication 1, dans laquelle le gicleur (20) est adapté pour être en butée directement contre la butée de fin de course (39) en position de fin de course.

3. Pompe selon la revendication 1 ou 2, dans laquelle l'organe d'extrémité (14) comporte une jupe (14a) tubulaire emmanchée à l'intérieur du corps (1) et présentant une extrémité libre (37) qui forme la butée de repos, le piston (25) étant en butée directement contre l'extrémité libre (37) de la jupe (14a) en position de repos.

4. Pompe selon la revendication 3, dans, laquelle la jupe (14a) comporte une zone extrême (38) axiale qui comprend l'extrémité libre (37) et qui est décalée radialement vers l'intérieur du corps (1), le piston (25) comportant une rainure (41) annulaire dans laquelle la zone extrême (38) est disposée en contact étanche en position de repos.

5. Gamme de pompes comprenant au moins des première et deuxième pompes selon l'une quelconque des revendications 1 à 4, lesdites première et deuxième pompes étant adaptées pour distribuer des doses de produit fluide présentant respectivement des premier et deuxième volumes différents, les butées de fin de course (39) respectives de l'organe d'extrémité (14) des première et deuxième pompes étant situées respectivement à des première et deuxième distances (d2, d2') de l'orifice d'admission (6), lesdites première et deuxième distances étant différentes l'une de l'autre.

## Patentansprüche

1. Pumpe zur Abgabe einer Dosis eines flüssigen Produkts, umfassend:
- einen rohrförmigen Körper (1) der sich gemäß einer zentralen Achse (A) zwischen einem ersten (3) und einem zweiten (4) Ende erstreckt und eine Zugangsöffnung (6) in der Nähe des ersten Endes (3) umfasst,
- ein Endorgan (14), das eine zentrale Öffnung aufweist und mit dem zweiten Ende (4) des Körpers (1) assoziiert ist, wobei das Endorgan (14) eine rohrförmige Wand umfasst, die sich gemäß einer zentralen Achse (A) erstreckt, und die eine äußere Fläche und eine innere Fläche aufweist, wobei das Endorgan (14) einen Ruheanschlag (37) und einen Endanschlag (39) umfasst,
- ein Kompressionsorgan, das beweglich im Inneren des Körpers (1) gemäß einem axialen Weg zwischen einer Ruheposition, entfernt von der Zugangsöffnung (6), und in der das Kompressionsorgan im Anschlag gegen den Ruheanschlag ist (37) ist, und einer Endposition montiert ist, die an die Zugangsöffnung (6) angenähert ist, in der das Kompressionsorgan im Anschlag gegen den Endanschlag (39) ist, wobei das Kompressionsorgan elastisch in die Ruheposition zurückgestellt wird und eine Düse (20) umfasst, die sich in die zentrale Öffnung des Endorgans (14) erstreckt, einen Kolben (25), der im Inneren des Körpers (1) gleitet, und eine Auslassöffnung,
- eine Dosierkammer (2), die zwischen der Zugangsöffnung (6) und der Auslassöffnung gebildet und vom Körper (1) und dem Kompressionsorgan begrenzt ist,
- ein Zugangsventil und eine Auslassventil (33), die ausgelegt sind, um selektiv die Zugangsöffnung (6) bzw. die Ausgangsöffnung zu verschließen,
wobei die Pumpe **dadurch gekennzeichnet ist, dass** der Endanschlag (39) durch einen Absatz gebildet ist, der auf der inneren Fläche des Endorgans (14) angeordnet ist, wobei die Düse (20) einen Kragen (19) umfasst, der im Endorgan (14) gegenüber der inneren Fläche des Endorgans (14) beweglich ist, wobei der Kragen (19) ausgelegt ist, um im Anschlag gegen den Absatz (39) in der Endposition zu sein.

2. Pumpe nach Anspruch 1, wobei die Düse (20) ausgelegt ist, um direkt gegen den Endanschlag (39) in der Endposition im Anschlag zu sein.

3. Pumpe nach Anspruch 1 oder 2, wobei das Endorgan (14) eine rohrförmige Verkleidung (14a) umfasst, die im Inneren des Körpers (1) eingepasst ist und ein freies Ende (37) aufweist, das den Ruheanschlag bildet, wobei der Kolben (25) in direktem Anschlag gegen das freie Ende (37) der Verkleidung (14a) in der Ruheposition ist.

4. Pumpe nach Anspruch 3, in der die Verkleidung (14a) einen axialen Endbereich (38) umfasst, der das freie Ende (37) umfasst und radial gegen das Innere des Körpers (1) verschoben ist, wobei der Kolben (25) eine ringförmige Nut (41) umfasst, in der der Endbereich (38) in dichtem Kontakt in der Ruheposition angeordnet ist.

5. Anordnung von Pumpen, umfassend mindestens eine erste und eine zweite Pumpe nach einem der Ansprüche 1 bis 4,wobei die erste und die zweite Pumpe ausgelegt sind, um Dosen von flüssigem Produkt abzugeben, die jeweils erste und zweite verschiedene Volumina aufweisen, wobei die jeweiligen Endanschläge (39) des Endorgans (14) der ersten und der zweiten Pumpe jeweils in einem ersten und einem zweiten Abstand (d2, d2') von der Zugangsöffnung (6) angeordnet sind, wobei der erste und der zweite Abstand verschieden voneinander sind.

## Claims

1. Pump to dispense a dose of fluid product, comprising:
- a tubular body (1) extending along a central axis (A) between a first (3) and a second (4) ends and including an intake orifice (6) near the first end (3),
- an end member (14) having a central opening and associated with the second end (4) of the body (1), the end member (14)having a tubular wall that extends along the central axis (A) and that having an outer surface and an inner surface, the end member (14) including a rest abutment (37) and an end-of-stroke abutment (39),
- a compression member mounted so as to move inside the body along an axial stroke between a rest position, away from the intake orifice (6) and in which said compression member is in abutment against the rest abutment (37), and an end-of-stroke position, close to the intake orifice and in which said compression member is in abutment against the end-of-stroke abutment (39), said compression member being elastically returned toward the rest position and including a stem (20) extending in the central opening of the end member (14), a piston (25) sliding inside the body (1) and an exhaust orifice,
- a metering chamber (2) formed between the intake orifice (6) and the exhaust orifice and delimited by the body (1) and the compression member,
- an intake valve and an exhaust valve (33) adapted to selectively close off the intake orifice (6) and the exhaust orifice, respectively,
said pump being **characterised in that** the end-of-stroke abutment (39) is formed by a shoulder provided on the inner surface of the end member (14), the stem (20) having a collar (19) that can move in the end member (14) facing the inner surface of said end member (14), the collar (19) being adapted to be in abutment against the shoulder in the end-of stroke position (39).

2. Pump according to claim 1, in which the stem (20) is adapted to be directly in abutment against the end-of-stroke abutment (39) in the end-of-stroke position.

3. Pump according to claim 1 or 2, in which the end member (14) includes a tubular skirt (14a) fitted inside the body (1) and having a free end (37) that forms the rest abutment, the piston (25) being in abutment directly against the free end (37) of the skirt (14a) in the rest position.

4. Pump according to claim 3, in which the skirt (14a) includes an axial end zone (38) that has the free end and is radially offset toward the inside of the body (1), the piston (25) having an annular groove (41) in which the end zone (38) is placed in sealed contact in the rest position.

5. Range of pumps comprising at least first and second pumps according to any one of claims 1 to 4, said first and second pumps being adapted to dispense doses of fluid product having different first and second volumes respectively, the respective end-of-stroke abutments (39) of the end member (14) of the first and second pumps being located respectively at first and second distances (d2, d2') from the intake orifice (6), said first and second distances being different from each other.
